# FASCICULE DE BREVET EUROPEEN

(11) **EP 0 158 833 B1**
(45) Date de publication et mention de la délivrance du brevet: **20.01.1988**
(21) Numéro de dépôt: 85102953.8
(22) Date de dépôt: 14.03.1985
(51) Int. Cl.: A63B 47/02

(54) **Appareil pour ramasser des balles ou autres objets susceptibles de rouler**
Vorrichtung zum Aufnehmen von Bällen oder von anderen runden Gegenständen
Device for retrieving balls or other round articles

(30) Priorité: 23.03.1984 FR 8404963
(43) Date de publication de la demande: 23.10.1985
(73) Titulaire: Mottet, Willy, CH-2562 Port (CH)
(72) Inventeur: Mottet, Willy, CH-2562 Port (CH)
(74) Mandataire: Hagry, François Paul Denis

(56) Documents cités:
- WO-A-80/00238
- FR-A- 551 157
- GB-A- 549 348
- US-A- 3 593 868

## Description

La présente invention est relative à un appareil pour ramasser, sur une surface, des objets susceptibles de rouler. De tels objets de forme sphérique, sphéroïdale ou plus généralement de forme au moins approximativement arrondie pour qu'ils soient susceptibles de rouler peuvent être par exemple, des balles ou des fruits de consistance relativement ferme.

L'invention va être exposée en faisant référence particulière au ramassage de balles de tennis, utilisation pour laquelle elle semble particulièrement indiquée, étant entendu que cet exemple n'est pas limitatif et que l'invention peut s'appliquer aussi bien au ramassage d'objets divers pour autant que leur forme arrondie et la configuration de la surface sur laquelle ils se trouvent s'y prêtent.

Il est bien connu que les professeurs de tennis ont l'habitude de travailler avec leurs élèves en utilisant un ou plusieurs paniers contenant un nombre important de balles pour éviter les pertes de temps et la fatigue dues au ramassage de chaque balle individuellement après utilisation pour la remettre aussitôt en service. Le ou les paniers épuisés, la place de jeu se trouve jonchée de balles qu'il faut alors ramasser pour les remettre dans les paniers. Ce ramassage représente non seulement une perte de temps importante pour l'élève et/ou le maître, mais devient vite pénible pour le dos.

L'invention vise'à supprimer ces inconvénients en proposant un appareil de ramassage tel qu'il est défini dans la revendication 1. Un tel appareil permet un ramassage rapide évitant toute fatigue excessive du dos.

Les caractères techniques de l'invention qui font l'objet des revendications et certains avantages, sont exposés dans la description qui suit et pour l'intelligence de laquelle on se référera aux dessins dont :
- la figure 1 représente schématiquement un appareil selon l'invention en vue de dessus à l'état fermé,
- la figure 2 représente le même appareil en vue de dessus mais à l'état ouvert,
- la figure 3 montre le même appareil en vue de côté en illustrant diverses positions de son manche de manœuvre.

Le ramasse-balles représenté comporte un caisson à fond plat, parois latérales au moins approximativement verticales et ouvert vers le haut, constitué de deux coquilles distinctes 1 avantageusement symétriques se rejoignant à l'état fermé de l'appareil (figure 1) par leur bord interne pour former le caisson. Chaque coquille 1 est munie d'une articulation à axe vertical 2 à proximité du plan médian de l'appareil et reliée à un manche 3. Sur le manche 3 coulisse une poignée 4 reliée de part et d'autre à un bras 5 articulé à une extrémité sur cette poignée 4 et à l'autre extrémité à proximité du bord latéral de la paroi verticale postérieure de la coquille 1 correspondante par des articulations 7. Ainsi un déplacement de la poignée 4 de la position illustrée à la figure 1 vers celle illustrée à la figure 2 fait pivoter les coquilles 1 autour des axes verticaux 2 et ouvrir le caisson.

Les coquilles 1 sont par ailleurs extérieurement équipées de roulettes 6 de préférence orientables de façon classique et permettant, par action du manche 3, de déplacer le caisson ouvert ou fermé dans toute direction sur la surface considérée, tout en maintenant le fond de ce caisson très proche de cette surface.

De préférence, les articulations 7 des bras 5 seront du type connu omnidirectionnel, et le manche 3 sera relié à la partie solidaire des axes verticaux 2 par l'intermédiaire d'un dispositif d'articulation à goupille horizontale 8 verrouillable et, en état déverrouillé déplaçable dans des lumières longitudinales 9 ménagées dans le manche 3 (figure 3). Ainsi, le manche 3 pourra prendre diverses positions entre une position de fonctionnement à l'état entièrement déployé, le manche 3 étant incliné (partie droite de la figure 3) et une position entièrement repliée en limitant l'encombrement par exemple pour le transport ou le rangement, comme il apparaît à la figure 3. Une position verticale esquissée également à la figure 3 permet en outre d'utiliser le manche 3 de l'appareil au repos comme support d'une caméra vidéo dont l'utilisation se généralise pour l'enseignement du tennis, ou encore comme support d'un panier pour les balles.

L'opération de ramassage des balles est des plus simples. Le manche 3 étant placé en position dépliée, la poignée 4 est tirée le long du manche 3 et les deux coquilles 1 s'écartent en ouvrant le caisson. L'appareil est poussé vers les balles qui roulent et pénètrent sur le fond des coquilles 1 où elles s'amassent. Le caisson est ensuite refermé en repoussant la poignée 4 jusqu'à fermeture complète des coquilles 1.

## Revendications

1. Appareil pour ramasser des objets susceptibles de rouler sur une surface, caractérisé par le fait qu'il comporte deux coquilles (1) munies de roulettes (6) en permettant le déplacement sur ladite surface, ces coquilles (1) pouvant pivoter autour d'axes verticaux (2) sous l'action du déplacement d'une poignée (4) coulissant sur un manche (3) lié aux axes (2), cette poignée (4) étant reliée aux coquilles (1) par des bras (5) eux- mêmes articulés (7) sur la poignée (4) et sur chaque coquille (1 le déplacement de la poignée (4) provoquant dans un sens l'ouverture des coquilles (1) et, dans l'autre, leur fermeture pour former un caisson.

2. Appareil selon la revendication 1, caractérisé par le fait que les articulations (7) des bras (5) sur la poignée (4) et sur les coquilles (1) sont omnidirectionnelles.

3. Appareil selon la revendication 1 ou la revendication 2, caractérisé par le fait que le manche (3) est lié aux axes (2) par l'intermédiaire d'une articulation à goupille horizontale (8).

4. Appareil selon la revendication 3, caractérisé par le fait que l'articulation à goupille horizontale (8) est verrouillable en position entre deux positions extrêmes.

5. Utilisation d'un appareil selon l'une quelconque des revendications 1 à 4, pour le ramassage de balles de tennis, caractérisée par le fait que le manche (3) peut être verrouillé (8) en position verticale pour servir de support à une caméra vidéo et/ou à un panier à balles.

## Claims

1. An apparatus for collecting objects capable of rolling on a surface, characterized in that it comprises two shells (1) equipped with casters (6) which allow it to move over said surface, these shells (1) being capable of pivoting on vertical hinges (2) as a result of the movement of a grip (4) which slides on a handle connected to the hinges (2), saif grip (4) being connected to the shells (3) through arms (5) which are themselves articulated (7) to the grip (4) and to each shell (1), such that movement of the grip (4) in one direction causes the shells (1) to open, and movement in the other direction causes them to close forming a box.

2. An apparatus in accordance with claim 1, characterized in that the joints (7) between the arms (5) and the grip (4) and between the arms (5) and the shells (1) are omnidirectional.

3. An apparatus in accordance with claim 1 or claim 2, characterized in that the handle (3) is connected to the hinges (2) by means of a horizontal pin joint (8).

4. An apparatus in accordance with claim 3, characterized in that the horizontal pin joint (8) can be locked in a position between its two extreme positions.

5. Utilization of an apparatus according to any one of claims 1 to 4 for collecting tennis balls. characterized in that the handle (3) can be locked (8) in a vertical position to serve as a support for a video camera and/or for a ball basket.

## Patentansprüche

1. Vorrichtung zum Auflesen von Gegenständen, die auf einer Fläche rollen können, dadurch gekennzeichnet, daß sie zwei Schalen (1) umfaßt. die mit Rädern (6) zum Verfahren auf der genannten Fläche ausgerüstet sind, daß die Schalen um vertikale Achsen (2) unter der Einwirkung einer Verschiebung eines auf einer Griffstange (3) gleitend angeordneten Griffs (4) verschwenkt werden können, daß die Griffstange (3) mit den Achsen (2) verbunden ist, daß der Griff (4) mit den Schalen (1) über Arme (5) gekoppelt ist, die ihrerseits an dem Griff (4) und an jeder Schale (1) angelenkt sind und daß die Verschiebung des Griffs (4) in einer Richtung das Öffnen der Schalen (1) und in der anderen Richtung das Schließen derselben zur Bildung eines Behälters bewirkt.

2. Vorrichtung nach Anspruch 1, dadurch gekennzeichnet, daß die Gelenke (7) der Arme (5) an dem Griff (4) und an den Schalen (1) in allen Richtungen wirksam sind.

3. Vorrichtung nach Anspruch 1 oder 2, dadurch gekennzeichnet, daß die Griffstange (3) an den Achsen (2) mittels eines Gelenks mit horizontalem Gelenkbolzen (8) angeschlossen ist.

4. Vorrichtung nach Anspruch 3, dadurch gekennzeichnet, daß das Gelenk mit horizontalem Gelenkbolzen (8) zwischen zwei Extremlagen in seiner Lage verriegelbar ist.

5. Anwendung der Vorrichtung nach einem oder mehreren der Ansprüche 1 bis 4 zum Auflesen von Tennisbällen, dadurch gekennzeichnet, daß die Griffstange (3) in vertikaler Lage verriegelbar ist, um als Tragstütze für eine Videokamera und/oder einen Ballkorb zu dienen.
